# EUROPÄISCHE PATENTSCHRIFT

(11) **EP 1 183 907 B1**
(45) Veröffentlichungstag und Bekanntmachung des Hinweises auf die Patenterteilung: **23.02.2011**
(21) Anmeldenummer: 99924637.4
(22) Anmeldetag: 16.06.1999
(51) Int. Cl.: H04R 25/02, H04R 1/22

(54) **HINTEROHR-HÖRGERÄT**
HEARING-AID, WORN BEHIND THE EAR
APPAREIL AUDITIF SE PLACANT DERRIERE L'OREILLE

(43) Veröffentlichungstag der Anmeldung: 06.03.2002
(73) Patentinhaber: PHONAK AG, 8712 Stäfa (CH)
(72) Erfinder: VONLANTHEN, Andi, CH-5453 Remetschwil (CH)
(74) Vertreter: Troesch, Jacques J.
(86) Internationale Anmeldenummer: PCT/CH1999/000260
(87) Internationale Veröffentlichungsnummer: WO 2000/079835

(56) Entgegenhaltungen:
- DE-U- 8 713 089
- DE-U- 9 408 054
- US-A- 3 257 516
- US-A- 4 620 605

## Beschreibung

Die vorliegende Erfindung betrifft ein Hinterohr-Hörgerät gemäss Oberbegriff von Anspruch 1.

Ein Hinterohr-Hörgerät gemäss dem Oberbegriff des Anspruchs 1 ist aus dem Dokument US-A-4,620,605 bekannt.

Es stellt sich primär zur Aufgabe, den an einem derartigen Hörgerät zur Verfügung stehenden Raum optimal zu nutzen, dabei gleichzeitig dessen akustische Eigenschaften zu verbessern. Dies wird bei Ausbildung des Hörgerätes nach dem Kennzeichen von Anspruch 1 erreicht. Demnach umfasst die elektrisch/akustische Wandlereinheit mindestens einen in einem Lautsprechergehäuse eingebauten Lautsprecher mit einer Membran. Das Lautsprecher-Gehäuse ist federnd in einer Kapselung gelagert, wobei diese mit dem Lautsprechergehäuse einen Zwischenraum definiert. Der durch die Membran im Lautsprechergehäuse definierte eine Raum ist mit dem akustischen Ausgang des Hörgerätes gekoppelt, der durch die Membran in besagtem Gehäuse definierte zweite Raum, über mindestens eine Öffnung im Gehäuse, mit dem erwähnten Zwischenraum.

Dadurch wird der ohnehin zwischen Gerätegehäuse und Lautsprechergehäuse vorzusehende Zwischenraum praktisch vollständig als das akustische Verhalten des Hörgerätes verbessernder Raum genutzt. Es wurde dabei erkannt, dass mit Vorsehen des erwähnten Zwischenraumes der Tieftonbereich um einige dB angehoben wird. Durch den geschaffenen Zwischenraum wird der membranrückseitige akustisch wirksame Raum um ein Mehrfaches vergrössert.

In einer bevorzugten Ausführungsform wird die Kapselung als magnetische Schirmung eingesetzt und hierzu bevorzugterweise aus µ-Metall gefertigt.

Eine höchst einfache Montage und Demontage, insbesondere des Lautsprechergehäuses mit Lautsprecher, wird dadurch erreicht, dass die Kapselung einen Becher, vorzugsweise einen metallischen, umfasst, welcher einseitig, nämlich becheröffnungsseitig, am Gerätegehäuse fixiert, beispielsweise eingerastet, ist.

Dadurch, dass weiter das Lautsprechergehäuse im wesentlichen kubusförmig und entlang vier seiner parallelen Kanten mittels elastischer Lagerblöcke bezüglich der Kapselung eingespannt ist, wird eine höchst einfache, im wesentlichen schwimmende Lagerung für das Lautsprechergehäuse realisiert.

Die Wandlereinheit wird weiter bevorzugterweise formschlüssig in das Gerätegehäuse eingelassen und elektrisch lötstellenfrei kontaktiert. Die Kapselung wird dabei wie erwähnt lösbar mit dem Gehäuse verklinkt. In bevorzugter Ausführungsform bildet die Kapselung und das Lautsprechergehäuse einen im wesentlichen letzteres allseits umschliessenden Resonanzraum.

Die Erfindung bzw. das erfindungsgemässe Hinterohr-Hörgerät wird anschliessend anhand von Figuren erläutert, welche eine heute bevorzugte Ausführungsform dieses Gerätes zeigen. In den Figuren zeigen:
- Fig. 1: vereinfacht, in Längsschnitt-Darstellung, ein erfin- dungsgemässes Hinterohr-Hörgerät;
- Fig. 2: in perspektivischer Darstellung, das erfindungsgemässe Hörgerät;
- Fig. 3: in perspektivischer Darstellung, die bevorzugte Aus- bildung eines Batteriefachdeckels am erfindungsgemä- ssen Hörgerät;
- Fig. 4: die Aufsicht auf den Deckel gemäss Fig. 3 mit Partien zur Links-/Rechts-Ohr-Codierung;
- Fig. 5: einerseits das Grundgehäuse des erfindungsgemässen Ge- rätes, anderseits ein bevorzugt vorgesehenes bzw. vor- sehbares Zusatzmodul, in perspektivischer Darstellung;
- Fig. 6: in einer vergrösserten Darstellung, die elek- trisch/akustische Wandlerbaueinheit am erfindungsgemä- ssen Hörgerät gemäss Fig. 1,
- Fig. 7: vereinfacht und schematisiert, ein bevorzugt am erfin- dungsgemässen Gerät vorgesehenes Betätigungsorgan, und
- Fig. 8: schematisch, die Einheit gemäss Fig. 6 zur Erläuterung der akustischen Kopplungen.

In Fig. 1 ist in teilweise vereinfachter Längsschnitt-Darstellung das erfindungsgemässe Hinterohr-Hörgerät als Ganzes dargestellt, woran vorerst die einzelnen Funktionsblöcke bzw. Funktionsteile beschrieben werden sollen. Das Hörgerät 1 umfasst einen hornförmig gebogenen, rohrförmigen Grundkörper mit einer Zentrumsachse A, welcher am dünneren, umgebogenen Ende, als akustischer Ausgang, einen Anschlussstutzen 5 für ein ins Ohr führendes Kopplungsrohr aufweist. Der Anschlussstutzen 5 ist auswechselbar auf einem Rohrstutzen 9, der an einem Grundgehäuse 3 sitzt, aufgesteckt oder aufgeschraubt.

Der Innenkanal 7 des Anschlussstutzens 5 setzt sich durch den Rohrstutzen 9 fort in einen Übertragungskanal 11 im Grundgehäuse 3. Der Übertragungskanal 11 seinerseits ist an eine elektrisch/akustische Wandleranordnung 15 in einem Abteil 13 des Grundgehäuses 3 angekoppelt.

Wie aus Fig. 1 ersichtlich, erstreckt sich der Übertragungskanal 11 entlang der Innenkrümmung des Grundgehäuses 3 derart, dass Aussenkrümmungs-seitig eine Mikrophonbaueinheit 17 Platz findet. Am Grundgehäuse 3 ist in diesem Bereich ein Deckel 19 eingeformt und im Bereiche des Kulminationspunktes des Gerätes mittels einer Steckachse 21 arretiert. Wie insbesondere in Fig. 2 ersichtlich, erstreckt sich der Deckel 19 entlang Mantellinien M des Gerätekörpers, bis, Fig. 1, in den Bereich der elektro/akustischen Wandler-Einheit 15. Die Mikrophonbaueinheit 17 ist bei Entfernen des Klappdeckels 19 zugänglich und vorzugsweise lediglich an einer Flexprint-Lasche (nicht dargestellt) elektrisch kontaktiert, über den Übertragungskanal 11 geklappt und liegt an einem Schalleintrittsschlitz 23.

Bei geschlossenem Deckel 19 liegen mindestens zwei vorgesehene Mikronphonöffnungen der Mikrophonbaueinheit 17 einer Einlage 25 in einem Schlitz 23 des Deckels 19 gegenüber. Die Einlage 25 ist akustisch "transparent" und weist eine Vielzahl Durchtritte zwischen der Umgebung U und einem Ausgleichsvolumen V auf, welch letzteres zwischen den (nicht dargestellten) diskreten Mikrophon-Eintrittsöffnungen und besagter Einlage freigelassen ist. Bevorzugterweise ist die Einlage 25 hierzu aus einem gesinterten Material gefertigt, wie insbesondere aus gesintertem Polyethylen und dabei weiter bevorzugt wasserabstossend beschichtet. Es bildet weiter eine Gitterfeinheit zwischen 10 µm und 200 µm mit einer Offenporigkeit bevorzugt von über 70 %. Im weiteren sind Mikrophonbaueinheit 17 und Einlage 25 im Schlitz 23 so am Hörgerät 1 angeordnet, dass sie, bei getragenem Hörgerät, möglichst keinem Luftstaudruck der Umgebung U ausgesetzt sind, indem sie - wie aus Fig. 1 ersichtlich - im Bereich der Kuppe des hornförmig gebogenen, rohrförmigen Grundkörpers positioniert sind. Insbesondere bei Realisation eines akustisch/elektrischen Wandlers mit Richtcharakteristik mit Hilfe der erwähnten mindestens zwei beabstandeten Mikrophone wird durch das vorgesehene Zwischenvolumen V, im Sinne einer "common mode"-Unterdrückung, erreicht, dass sich entlang der Einlage 25 unterschiedlich eingekoppelte, gleiche akustische Signale aufgrund der Ausgleichswirkung des Volumens V tendenziell aufheben.

Im weiteren wirkt die Einlage 25 als Verschmutzungsschutz und ist dank ihrer bevorzugt wasserabstossenden Beschichtung leicht reinigbar.

Ein weiterer Vorteil der Einlage 25 mit ihrer Vielzahl von Durchtritten ist - eng gekoppelt an den Aspekt der oben erwähnten "common mode"-Unterdrückung - dass sich eine allfällige Verschmutzung auf beide Mikrophone gleich auswirkt und dadurch keine Verschlechterung der Richtwirkung (Richtcharakteristik) entsteht, was bei konventionellen Richtmikrophonen mit zwei und mehr diskreten Öffnungen ein zentrales Problem darstellt.

Bezüglich dieser Einlage 25 und ihrer Wirkungen wird auch auf die EP-A-0 847 227 derselben Anmelderin verwiesen.

Anschliessend an die elektro/akustische Wandleranordnung 15 folgt im Grundgehäuse 3 eine Elektronikeinheit 27, dann ein Batteriefach 29. Auf der Aussenseite des Gerätegrundgehäuses, im Bereich zwischen Batteriefach 29 und Elektronikeinheit 27, ist ein Betätigungsschalter 31 vorgesehen. In der perspektivischen Darstellung von Fig. 2 sind insbesondere Anschlussstutzen 5, Grundgehäuse 3, Deckel 19 mit Schalleintrittsschlitz 23 und Einlage 25, weiter der Betätigungsschalter 31 klar ersichtlich.

### Batteriefach

In das in das Grundgehäuse 3 endständig eingelegte Batteriefach 29 wird eine zylinderförmige Flachbatterie bzw. ein entsprechend geformter Akku 33 eingelegt, derart, dass die Achse des Batterie-Zylinders, mit seinen Stirnflächen 33ᵤ und 33ₒ, mindestens im wesentlichen, koaxial zur Längsachse A des Grundkörpers liegt.

An der Basis 30 des Batteriefaches 29, zentriert in der Achse A, ist ein erster federnder Kontakt 35 vorgesehen, ein zweiter 37 tritt federnd mit der Seitenfläche der Batterie 33 in Kontakt. Das Batteriefach 29 ist mit einem in geschlossener Position zur Achse A querstehenden Deckel 39 verschliessbar, welcher am Grundgehäuse 3, bei 41, schwenk- oder bajonettgelagert ist oder am Batteriefach 29.

Dieses querliegende Anordnen der Batterie 33 am Hörgerät weist wesentliche Vorteile auf: Die durch den Deckel 39 verschlossene Fläche ist relativ gross, was - wie noch auszuführen sein wird - weiter genutzt werden kann. Weil weiter der Batteriefach-Deckel 39 am tiefsten Ort des Gerätes angeordnet ist und die Deckelstossstellen zum Grundgehäuse 3 quer zur Achse A liegen, ist ein Eindringen von Schweiss in das Batteriefach kaum kritisch. Im weiteren sind bei dieser Batteriefach-Ausbildung die Kontakte 37 und 35 innerhalb des Faches geschützt, der Deckel 39 trägt keine elektrischen Kontakte. Weil weiter der im wesentlichen zylindrische Innenraum des Grundkörpers 3 ausgenützt wird, ergibt sich praktisch kein nicht genutzter, verlorener Raum.

In Fig. 3 ist, perspektivisch, eine bevorzugte Ausführungsform des Batteriefach-Deckels 39 dargestellt, als Klappdeckel ausgebildet. Mit dem Schnappscharnierteil 43 ist er einfach vom Schwenklager 41 gemäss Fig. 1 ausklinkbar bzw. daran einrastbar. In einer bevorzugten Ausführungsform weist er im weiteren ein Verriegelungsschloss 45 auf, nebst einer federnden Rastklinke 46.

In Fig. 4 ist der Deckel 39 gemäss Fig. 1 in Aussenansicht dargestellt. Das Verriegelungsschloss 45 ist von aussen nur mit einem Werkzeug, beispielsweise einem Schraubenzieher, bedienbar und weist hierzu, auf einer Drehplatine 47, einen Eingriffsschlitz 49 auf. Die Platine 47, welche erst bei Montage des Verriegelungsschlosses 45 am Klappdeckel 39 eingebaut wird, ist spezifisch eingefärbt, in zwei Ausführungen, z.B. rot und blau, womit dieser Teil gleichzeitig als Anzeige dafür dient, ob das jeweils vorliegende Hörgerät ein Gerät für linkes oder rechtes Ohr ist.

Wie erwähnt wurde, hat die dargestellte Ausführungsform des Batteriefachs 29, insbesondere die Tatsache, dass der Batterie-Flachzylinder koaxial zur Achse A des Hörgerätes liegt, einen weiteren, wesentlichen Vorteil. Das in Fig. 1 dargestellte Hörgerät entspricht nämlich einer Grundkonfiguration.

Es ist oft erwünscht, diese Grundkonfiguration mit Zusatzoptionen auszurüsten, beispielsweise mit einer Schnittstelleneinheit für drahtlose Signalübertragung, einer Programmiersteckereinheit, einem weiteren Audioeingang, einem grösseren Akkumulatorfach, einer mechanischen Betätigungseinheit etc. Hierzu wird das in Fig. 1 dargestellte Batteriefach, wie in Fig. 5 dargestellt, umfunktioniert. Die Batterie 33 wird dem Fach entnommen und an deren statt wird der Steckteil 34 eines entsprechenden Zusatzmoduls 51 eingesteckt, elektrisch an den den Batteriekontakten entsprechenden Kontaktstellen 35a bzw. 37a kontaktiert.

Im Hinblick auf den Einsatz solcher Zusatzmodule ist es durchaus möglich, im Fach 29 weitere Kontakte vorzusehen.

Das nun als eigentliches Batteriefach wirkende Fach 29a mit Batterie 33 ist nun am Zusatzmodul 51 vorgesehen und, entsprechend, der Deckel 39, der z.B. vom Grundgehäuse 3 entfernt und am Zusatzmodul eingeklinkt oder bajonettartig eingerastet wird. Gegebenenfalls können mehrere derartige Module 51 am in Fig. 1 dargestellten Grundmodul des Hörgerätes gestapelt werden. Die jeweilige Fixation der Zusatzmodule 51 erfolgt vorzugsweise mit einer an den Modulen 51 vorgesehenen Einrastpartie 43a, analog zum Scharnierteil 43 am Klappdeckel 39, sowie einem analog zum Schnappteil 46 an besagtem Klappdeckel 39 ausgebildeten Schnappteil 46a oder, bei Bajonettverriegelung, durch entsprechendes Einschieben und Drehverriegeln.

Damit ist es möglich, das Hörgerät auf höchst einfache Art und Weise modular den Wünschen entsprechend auszubauen, Batterie bzw. Akkumulator 33 bleiben immer ohne weiteres von aussen zugänglich.

### Elektrisch/akustische Wandleranordnung

In Fig. 6 ist, vereinfacht, der Aufbau und die Lagerung der erwähnten Anordnung 15 am Grundgehäuse 3 und in Ansicht gemäss Fig. 1 dargestellt. Die Anordnung 15 umfasst, in einem Lautsprechergehäuse 53 gekapselt, die Lautsprecheranordnung (nicht dargestellt) mit einer Lautsprechermembran. Durch schematisch bei 55 eingezeichnete Kopplungsöffnungen werden die durch die Lautsprechermembran angeregten Schallwellen vom membranrückseitigen Raum im Lautsprechergehäuse 53 in den Umgebungsraum U₅₃ des Lautsprechergehäuses 53 gekoppelt. Vom Membran-vorderseitigen Raum werden die akustischen Signale - wie mit dem Pfeil S dargestellt - zu dem in Fig. 1 ersichtlichen Übertragungskanal 11 gekoppelt.

Das Lautsprechergehäuse 53 ist allseits in federnden, vorzugsweise in gummielastischen Lagerungen 57, im wesentlichen frei schwingend gehaltert. Durch die Lagerungen 57 wird zwischen Lautsprechergehäuse-Aussenwand und einer Kapselung 59 der relativ grosse Raum U₅₃ definiert, welcher zu einer namhaften Anhebung der Tieftöne führt. Der membranrückseitige Resonanzraum wird durch den Raum U₅₃ um ein Vielfaches vergrössert. Damit der Raum U₅₃ akustisch vollumfänglich wirksam ist, sind die Kapselung 59 und ihre Halterung 61 dicht verbunden.

Damit wird das Lagerungsvolumen für die Lautsprecheranordnung akustisch optimal genutzt. Die Kapselung 59 wirkt weiter bevorzugterweise als magnetisches Schirmungsgehäuse und ist hierzu bevorzugt aus µ-Metall gefertigt. Sie ist becherförmig ausgebildet und ist an der Halterung 61, als Kunststoffträgerteil ausgebildet, dichtend eingehakt. Zwischen Kapselung 59, Halterung 61 einerseits und Lautsprechergehäuse 53 sind die erwähnten federnden, vorzugsweise gummielastischen, Lagerungen 57 gespannt.

In Fig. 8 ist rein prinzipiell die erläuterte akustische Kopplung dargestellt. Die Membran 54 des Lautsprechers im Gehäuse 53 definiert im besagten Gehäuse einen ersten Raum R₁, welcher mit dem akustischen Ausgang des Hörgerätes - wie mit S dargestellt - gekoppelt ist sowie einen zweiten R₂, der über eine oder mehrere Öffnungen 55 mit dem zwischen Kapselung 59 und Gehäuse 53 gebildeten Raum U₅₃ gekoppelt ist.

### Betätigungsschalter 31

In Fig. 7 ist eine bevorzugte Ausführungsform des Betätigungsschalters 31, vereinfacht und schematisiert, dargestellt. Der Betätigungsschalter 31 umfasst einen Kipptaster 63, der einseitig, bei 65, kippgelagert ist.

Das Kipplager 65 ist an einem Schlitten 67 angeformt, welcher - wie mit dem Doppelpfeil F dargestellt - bezüglich des Grundgehäuses 3 linear verschieblich gelagert ist. Wie schematisch mit dem Federkontakt 69, bezüglich des Grundgehäuses 3 fix, und dem Überbrückungskontakt 70 am Schlitten 67 dargestellt, wird durch hin und her Schieben des Schlittens über Taster 63 das Gerät ein- und ausgeschaltet.

Im Schlitten 67 ist eine durchgehende Nut 72 eingearbeitet, durch welche eine Gehäuse-3-feste Kontaktpille 73 durchragt. Diese ist überdeckt durch eine am Schlitten 67 angeordnete federnde Kontaktpartie 75, welche bevorzugterweise als Tastaturelement aus gummielastischem, mindestens teilweise elektrisch leitendem Kunststoff gefertigt ist, wie bekannt beispielsweise von Fernbedienungstastaturen. Bei kippender Betätigung des Kipptasters 63 - wie mit dem Doppelpfeil K dargestellt - tritt die Kontaktpartie 75 mit der Kontaktpille 73 in Kontakt und erstellt zwischen diesen Elementen eine elektrische Verbindung. Obwohl sich für den Fachmann eine Vielzahl möglicher elektrischer Verbindungen unter Einschluss der Schaltstrecke S₁, betätigt durch die Schlittenbewegung F, und der Schaltstrecke S₂, betätigt durch die Kippbewegung K des Kipptasters 63, ergibt, ist bevorzugterweise - wie in Fig. 7 gestrichelt dargestellt - der Federkontakt 69 mit der Gerätebatterie 33 verbunden, der Überbrückungskontakt 70 mit der Kontaktpartie 75, und es wirkt damit die Kontaktpille 73 als elektrischer Ausgang der Schaltanordnung.

Damit wirkt der Betätigungsschalter 31 sowohl als Ein-/Aus-Schiebeschalter und zusätzlich, in Ein-Position, als Toggelschalter, womit - beispielsweise zur raschen individuellen Verstärkungseinstellung - in Schritten auf die Elektronikeinheit 27 gemäss Fig. 1 eingewirkt wird.

Mit dem Betätigungsschalter 31 werden mithin zwei Funktionen kombiniert, Schiebeschalter und Toggelschalter, eine Funktionsverschmelzung, die insbesondere für das erfindungsgemässe Hinterohrgerät höchst vorteilhaft ist. Die Bedienungsunterschiedlichkeit sichert, dass keine Funktionsverwechslung stattfindet, was bei Vorsehen zweier Schalter für die erwähnten beiden Funktionen wesentlich kritischer ist.

### Aufbau des Gehäuses 3

Wie sich insbesondere aus Fig. 5 ergibt, ist das Grundgehäuse 3 durch ein gebogenes, entsprechend geformtes Rohrteil gebildet. In einer bevorzugten Ausführungsform wird dieses Teil 3 einteilig ausgebildet, bevorzugt aus Kunststoff und ist nicht, wie sonst beim Aufbau derartiger Hörgeräte üblich, entlang von in Fig. 5 mit M eingetragenen Mantellinien, in zwei Schalen trennbar. Damit ist auch die Assemblierung der einzelnen Einheiten in das Grundgehäuse 3 gegeben: Sie werden einfach ins Rohr eingeführt, was wesentlich einfacher ist als eine Assemblierung an geöffneten Schalen. Ein weiterer Vorteil einer rohrförmigen, einteiligen Ausführungsform ist ihre viel grössere Stabilität gegenüber einem geteilten Gehäuse. Dadurch ist eine Reduktion der Gehäusewandstärke und dadurch eine Verkleinerung desselben möglich, bzw. bei gegebenem Aussenvolumen eine Erhöhung des nutzbaren Innenvolumens.

### Vorteile der Gesamtkonfiguration

Mit Blick auf Fig. 1 ist ersichtlich, insbesondere auch bei der bevorzugten einteiligen Ausbildung des Grundgehäuses 3, dass die einzelnen Baueinheiten, insbesondere 11, 15, 27, 29 und/oder 51, durch axiales, sequentielles Einschieben in das Grundgehäuse 3 assembliert werden. Formgebung des Gehäuses 3 mit entsprechenden Führungen sichert dabei eine rasche, exakte Positionierung, wobei die gegenseitige elektrische Kontaktierung zwischen den elektrisch betriebenen Einheiten lötfrei, mittels federnder Kontaktierungen erfolgt. Damit können die vorzusehenden Einheiten vorab ausgetestet und ausgemessen und ohne eine Beeinträchtigung befürchten zu müssen darnach assembliert werden. Diese Assemblierung kann ohne weiteres automatisiert werden. Das Gesamtgehäuse mit Grundgehäuse 3 und Deckel 19, gegebenenfalls 39, ist, an den Stossstellen mit entsprechenden Dichtungen versehen, einfach dichtbar.

Die bevorzugte Ausführung der elektrisch/akustischen Wandleranordnung 15 sichert eine optimale magnetische Abschirmung der Lautsprecher und eine optimale akustische Abdichtung bezüglich Körperschall.

## Patentansprüche

1. Hinterohr-Hörgerät mit einem hakenförmig gebogenen Gerätekörper, im wesentlichen entlang einer ebenso gebogenen Gerätelängsachse (A), worin ein akustisch/elektrischer Wandler (17), ein elektrisch/akustischer Wandler (15) und eine Elektronikeinheit (27) eingebaut sind, wobei der elektrisch/akustische Wandler (15) mindestens einen in einem Lautsprechergehäuse (53) eingebauten Lautsprecher mit Membran (54) aufweist, **dadurch gekennzeichnet, dass** das Lautsprechergehäuse (53) federnd in einer Kapselung (59) gelagert ist, welche mit dem Lautsprechergehäuse (53) einen Zwischenraum (U₅₃) definiert, wobei ein erster Raum im Lautsprechergehäuse (53) auf der einen Seite der Membran (54) mit dem akustischen Ausgang (5) des Hörgerätes gekoppelt ist, und ein zweiter Raum im Gehäuse (53) auf der anderen Seite der Membran (54) mit dem Zwischenraum (U₅₃) gekoppelt ist.

2. Hörgerät nach Anspruch 1, **dadurch gekennzeichnet, dass** die Kapselung (59) als magnetische Schirmung wirkt und hierzu vorzugsweise aus µ-Metall gefertigt ist.

3. Hörgerät nach einem der Ansprüche 1 oder 2, **dadurch gekennzeichnet, dass** die Kapselung (59) einen Becher umfasst, welcher einseitig am Gerätegehäuse (3) fixiert ist.

4. Hörgerät nach einem der Ansprüche 1 bis 3, **dadurch gekennzeichnet, dass** das Lautsprechergehäuse (53) im wesentlichen kubusförmig ist und entlang vier seiner parallelen Kanten mittels elastischer Lagerblöcke (57) bezüglich der Kapselung (59) eingespannt ist.

5. Hörgerät nach einem der Ansprüche 1 bis 4, **dadurch gekennzeichnet, dass** die Wandlereinheit (15) formschlüssig in das Gerätegehäuse (3) eingelassen ist und elektrisch lötstellenfrei kontaktiert ist.

6. Hörgerät nach einem der Ansprüche 1 bis 5, **dadurch gekennzeichnet, dass** die Kapselung (59) lösbar mit dem Gehäuse (3) des Gerätes verklinkt ist.

7. Hörgerät nach einem der Ansprüche 1 bis 6, **dadurch gekennzeichnet, dass** die Kapselung (59) und das Lautsprechergehäuse (53) einen im wesentlichen dieses allseits umschliessenden Zwischenraum (U) definieren.

## Claims

1. A behind-the-ear hearing device with a hook-shaped curved device body, substantially extending along a likewise curved longitudinal device axis (A), in which an acoustic/electric transducer (17), an electric/acoustic transducer (15) and an electronic unit (27) are integrated, wherein the electric/acoustic transducer (15) comprises at least a loudspeaker with a membrane (54), the loudspeaker being built into a loudspeaker housing (53), **characterised in that** the loudspeaker housing (53) is mounted resiliently in a capsule (59), which defines an intermediate space (U₅₃) together with the loudspeaker housing (53), wherein a first space in the loudspeaker housing (53) on one side of the membrane (54) is coupled with the acoustic output (5) of the hearing device, and a second space in the housing (53) on the other side of the membrane (54) is coupled with the intermediate space (U₅₃).

2. The behind-the-ear hearing device of claim 1, **characterised in that** the capsule (59) acts as a magnetic shield and for this is preferably made of µ-metal.

3. The behind-the-ear hearing device of claim 1 or 2, **characterised in that** the capsule (59) comprises a cup which is affixed on one side to the device housing (3).

4. The behind-the-ear hearing device of one of the claims 1 to 3, **characterised in that** the loudspeaker housing (53) is substantially cube-shaped and mounted by means of resilient mounting blocks (57) with respect to the capsule (59) along four of its parallel edges.

5. The behind-the-ear hearing device of one of the claims 1 to 4, **characterised in that** the transducer unit (15) is form-fitted into the device housing (3) and is electrically contacted without soldering.

6. The behind-the-ear hearing device of one of the claims 1 to 5, **characterised in that** the capsule (59) is detachably latched to the device housing (3).

7. The behind-the-ear hearing device of one of the claims 1 to 6, **characterised in that** the capsule (59) and the loudspeaker housing (53) define the intermediate space (U) which substantially encloses the loudspeaker housing (53) on all sides.

## Revendications

1. Dispositif auditif retro-auriculaire avec un corps du dispositif coudé en forme de crochet, pour l'essentiel le long d'un axe longitudinal du dispositif (A) coudé de même, dans lequel un transducteur acoustique/électrique (17), un transducteur électrique/acoustique (15) et une entité d'électronique (27) sont montés, le transducteur électrique/acoustique (15) comprenant au moins un haut-parleur avec une membrane (54) monté dans une boîte du haut-parleur (53), **caractérisé en ce que** la boîte du haut-parleur (53) est logé à ressort dans une capsule (59), qui définie un espace intermédiaire (U₅₃) avec la boîte du haut-parleur (53), un premier espace dans la boîte du haut-parleur (53) est couplé à une face de la membrane (54) avec l'exit acoustique (5) du dispositif auditif, et un deuxième espace dans la boîte (53) est couplé à l'autre face de la membrane (54) à l'espace intermédiaire (U₅₃).

2. Dispositif auditif selon la revendication 1, **caractérisé en ce que** la capsule (59) agit comme écran magnétique et pour cela est préférablement fabriqué d'un métal µ.

3. Dispositif auditif selon une des revendications 1 ou 2, **caractérisé en ce que** la capsule (59) comprend un gobelet, qui est fixé unilatéral à la boîte du dispositif (3).

4. Dispositif auditif selon une des revendications 1 à 3, **caractérisé en ce que** la boîte du haut-parleur (53) est pour l'essentiel en forme de cube et est encastré moyennant des blocs à palier (57) relatif à la capsule (59) le long de ses quatre bords parallèles.

5. Dispositif auditif selon une des revendications 1 à 4, **caractérisé en ce que** l'entité du transducteur (15) est encastrée de manière crabotée dans la boîte du haut-parleur (3) et est contactée de manière électrique sans soudure.

6. Dispositif auditif selon une des revendications 1 à 5, **caractérisé en ce que** la capsule (59) est liée de manière détachable à la boîte (3) du dispositif.

7. Dispositif auditif selon une des revendications 1 à 6, **caractérisé en ce que** la capsule (59) et la boîte du haut-parleur (53) définissent par l'essentiel un espace intermédiaire (U) enclavant celle-ci de tous les côtés.
